# EUROPÄISCHE PATENTSCHRIFT

(11) **EP 2 730 198 B1**
(45) Veröffentlichungstag und Bekanntmachung des Hinweises auf die Patenterteilung: **23.09.2015**
(21) Anmeldenummer: 13191643.9
(22) Anmeldetag: 05.11.2013
(51) Int. Cl.: A47B 95/02

(54) **Frontplatte für Möbel mit einem Griffelement**
Furniture front panel with a handle element
Panneau avant de meuble avec un élément de poignée

(30) Priorität: 12.11.2012 DE 202012104332 U
(43) Veröffentlichungstag der Anmeldung: 14.05.2014
(73) Patentinhaber: SCHÜCO International KG, 33609 Bielefeld (DE)
(72) Erfinder: Rosenstengel, Thorsten, 33604 Bielefeld (DE)
(74) Vertreter: Dantz, Jan Henning

(56) Entgegenhaltungen:
- EP-A1- 0 599 160
- EP-A1- 1 746 293
- FR-A- 828 116
- KR-U- 20110 002 206

## Beschreibung

Die vorliegende Erfindung betrifft eine Frontplatte für Möbel mit einem Griffelement, insbesondere für Küchen, mit einer Leiste, die an einer Stirnseite einer Frontplatte festlegbar ist, und einem Griff, der einen an einer Vorderseite der Frontplatte hervorstehenden Griffabschnitt und mindestens einen Befestigungsabschnitt aufweist.

Die DE 20 2006 007 376 offenbart eine Griffleiste für Schrankmöbel, bei der ein flexibler Materialstreifen zur Bildung eines Auges gefaltet wird und dann an einer Stirnseite einer Frontplatte fixiert wird. Hierfür ist integral mit der Griffleiste ein Harpunensteg vorgesehen, der in eine Nut an der Stirnseite eingefügt wird. Bei einer solchen Griffleiste besteht das Problem, dass der Austausch der Griffleiste im Beschädigungsfall schwierig vorzunehmen ist, denn meist wird der Harpunensteg zusätzlich in der Frontplatte verklebt, so dass die gesamte Frontplatte ausgewechselt werden muss. Zudem ist die Modellvielfalt bei der Griffleiste nicht gegeben, da hinsichtlich des Designs kaum Varianten möglich sind.

Die DE 77 30 173 offenbart eine Griffleiste, bei der ein Winkelprofil an einer Stirnseite einer Frontplatte vorgesehen wird. An der Winkelleiste ist ein Harpunensteg ausgebildet, der in eine entsprechende Nut an einer Stirnseite der Frontplatte verankert wird. Die Griffleiste ist mit einem flexiblen Material umschäumt, so dass eine bessere Haptik vorhanden ist. Allerdings besteht auch hier das Problem, dass nur ein einziges Griffleistendesign zur Verfügung steht und eine Anpassung an die Optik des Möbels nur begrenzt möglich ist.

Die KR 20-2011-0002206 offenbart eine Frontplatte für Möbel, bei der an einer Stirnseite der Frontplatte ein Nut ausgebildet ist, an der ein Steg einer Leiste eingreift und festgelegt ist. An der Leiste kann ein separat ausgebildetes Griffelement angeordnet werden.

Es ist daher Aufgabe der vorliegenden Erfindung, ein Griffelement für eine Frontplatte für ein Möbel zu schaffen, das optisch flexibel gestaltet werden kann und an das Design des jeweiligen Möbels anpassbar ist.

Diese Aufgabe wird mit einer Frontplatte mit den Merkmalen des Anspruches 1 gelöst.

Erfindungsgemäß umfasst das Griffelement eine an einer Stirnseite einer Frontplatte festlegbare Leiste und einen Griff, der einen von der Frontplatte hervorstehenden Griffabschnitt und mindestens einen Befestigungsabschnitt aufweist, der an der Leiste festgelegt ist. Der Griff und die Leiste sind somit als zwei Teile ausgebildet, die beim Zusammenbau erst an der Frontplatte fixiert werden. Dadurch kann der Griff auf das Design der Küche abgestimmt werden und der Benutzer hat eine Vielzahl von Auswahlmöglichkeiten, um das passende Griffdesign für sein Möbel zu erhalten.

Gemäß einer bevorzugten Ausführungsform ist der Befestigungsabschnitt zwischen der Leiste und der Stirnseite der Frontplatte angeordnet. Dadurch kann eine stabile Fixierung des Befestigungsabschnittes durch die Leiste gewährleistet werden, wobei sich die Leiste über die gesamte Länge der Stirnseite erstrecken kann, so dass über die Leiste die Befestigungsabschnitte gesichert sind.

Für eine besonders stabile Befestigung ist an der Stirnseite der Frontplatte mindestens bereichsweise eine Nut eingefräst, in die ein Steg der Leiste und ein Steg an dem Befestigungsabschnitt eingefügt ist. Daher besitzt sowohl die Leiste einen Steg, der in die Nut eingefügt ist, als auch der Befestigungsabschnitt. Die Leiste kann dabei im Bereich des Befestigungsabschnittes eine Aussparung umfassen, in die der Befestigungsabschnitt eingefügt ist, so dass über die Leiste der Befestigungsabschnitt in axiale Richtung unverschiebbar positioniert ist. Zudem überdeckt die Leiste den Befestigungsabschnitt, so dass auch in vertikale Richtung ein Lösen des Befestigungsabschnittes verhindert wird. Wenn der Griff an dem Befestigungsabschnitt ebenfalls eine in die Nut eingreifende Leiste aufweist, kann der Griff auch in eine Richtung senkrecht zur Ebene der Frontplatte relativ stabil fixiert sein. Für eine besonders gute Festlegung können dabei der Steg der Leiste und der Steg des Befestigungsabschnittes in der Nut verklebt sein.

Vorzugsweise ist der Befestigungsabschnitt über eine Stufe mit dem Griffabschnitt verbunden, wobei die Stufe an einer Vorderseite der Leiste anliegt. Die Stufe bildet somit eine Kontaktfläche aus, die an der Vorderseite der Leiste anliegt, wodurch ein optisch kaum sichtbarer Übergang zwischen dem Griffabschnitt und der Leiste vorhanden ist und zudem auch eine mechanische Abstützung möglich ist. An dem Befestigungsabschnitt und der Leiste können ferner Profilierungen, wie Vorsprünge, Aufnahmen, Stege, Zähne, Rastvorsprünge, Druckknöpfe oder dergleichen vorgesehen sein, um eine mechanische Kopplung zu erreichen. Zudem oder alternativ kann ein Verkleben des Befestigungsabschnittes mit der Leiste erfolgen.

Der Griffabschnitt ist vorzugsweise bügelförmig ausgebildet und weist zwei Befestigungsabschnitte auf. Die Befestigungsabschnitte können in einem vorbestimmten Rastermaß angeordnet sein, so dass an der Leiste unterschiedliche bügelförmige Griffabschnitte fixiert werden können. Es ist natürlich auch möglich, andere Griffabschnitte vorzusehen, die beispielsweise kugelförmig, leistenförmig oder mit anderer Geometrie ausgebildet sind, wobei die Leiste vorzugsweise standardisierte Abmessungen besitzt.

Um den Griff besonders flexibel an das Design des Möbels anpassen zu können, ist dieser vorzugsweise aus einem unterschiedlichen Material wie die Leiste hergestellt, für den Griff können als Material Kunststoff, Metalle, Holz, Alu, Glas oder Marmor eingesetzt werden, während für die Leiste eher härtere Materialien in Betracht kommen, insbesondere Metall, wie Aluminium, Glas oder Holz. Die Oberflächen der Leiste und/oder des Griffes können unterschiedliche Farben, Glanzgrade oder Oberflächenstrukturen aufweisen.

Die Erfindung wird nachfolgend anhand eines Ausführungsbeispiels mit Bezug auf die beigefügten Zeichnungen näher erläutert. Es zeigen:
- Figur 1: eine perspektivische Ansicht einer erfindungsgemäßen Frontplatte mit einem Griffelement, und
- Figur 2: eine perspektivische Explosionsdarstellung der Frontplatte der Figur 1 mit dem Griffelement.

In Figur 1 ist eine Möbelfront 1 dargestellt, die beispielsweise an einem Schubkasten, einer Tür oder einer Klappe eines Schrankmöbels vorgesehen sein kann und eine Frontplatte 2 aufweist, beispielsweise aus einem Holzwerkstoff, die eine Vorderseite 3 und mehrere Stirnseiten aufweist. An einer Stirnseite, vorzugsweise an der oberen Stirnseite, ist ein Griffelement 5 fixiert, wobei die obere Stirnseite über die gesamte Länge durch eine Leiste 4 abgedeckt ist.

In Figur 2 ist das Griffelement 5 vor der Montage an der Frontplatte 2 gezeigt. Die Leiste 4 umfasst einen im Wesentlichen plattenförmigen Abschnitt 6, der rechteckförmig ausgebildet ist und eine Stirnseite 10 der Frontplatte 2 vollflächig abdeckt. An diesen plattenförmigen Abschnitt 6 erstreckt sich senkrecht hierzu ein Steg 7 nach unten, der durch zwei Aussparungen 8 unterbrochen ist. Jede Aussparung 8 erstreckt sich dabei teilweise bis in den plattenförmigen Abschnitt 6 hinein. An dem Steg 7 ist eine Profilierung 9 ausgebildet, die Rippen und Rillen umfasst, so dass beim Einfügen des Steges 7 in die Nut 11 an der Stirnseite 10 ein Verklemmen der Leiste 4 erfolgt. Der Steg 7 erstreckt sich dabei nicht über die gesamte Länge der Leiste 4, sondern über einen kürzeren Abschnitt, da auch die Nut 11 nicht über die gesamte Länge der Stirnseite 10 eingefräst sich, damit an den benachbarten Stirnseiten der Frontplatte 2 die Nut 11 nicht sichtbar ist.

An der Leiste 4 ist ein Befestigungsabschnitt 12 des Griffelementes 5 fixierbar. Das Griffelement 5 umfasst einen bügelförmigen Griffabschnitt 17, der über die Vorderseite 3 der Frontplatte 2 hervorsteht, und einen Befestigungsabschnitt 12, der im Bereich der Stirnseite 10 der Frontplatte 2 angeordnet wird. Der Befestigungsabschnitt 12 umfasst einen parallel zur Ebene der Frontplatte 2 ausgerichteten Steg 13, der in die Nut 11 an der Stirnseite 10 eingefügt werden kann. Der Befestigungsabschnitt 12 ist im Wesentlichen plattenförmig ausgebildet und wird zwischen der Leiste 4 und der Stirnseite 10 eingefügt, so dass die Leiste 4 den Befestigungsabschnitt 12 überdeckt und positioniert. Der Befestigungsabschnitt 12 ist dabei in Längsrichtung der Nut 11 durch die Stege 7 gesichert, die ein axiales Verschieben des Griffelementes 5 verhindern. An dem Übergang zwischen dem Befestigungsabschnitt 12 und dem Griffabschnitt 17 ist eine Stufe 14 ausgebildet, die an einer Vorderseite des Abschnittes 6 der Leiste 4 anliegt. Die Oberseite des Griffabschnittes 17 ist dabei flächenbündig mit der Oberseite des Abschnittes 6 ausgerichtet, so dass der Übergang zwischen dem Griffabschnitt 17 und der Leiste 4 kaum sichtbar ist. Der Befestigungsabschnitt 12 ist dabei kürzer als die Breite des plattenförmigen Abschnittes 6, so dass an der Rückseite der Frontplatte dieser nicht sichtbar ist.

An dem Befestigungsabschnitt 12 befinden sich ferner an der Oberseite zwei Leisten 15, zwischen denen eine Klebekammer ausgebildet ist. Um das Griffelement 5 sowie die Leiste 4 dauerhaft an der Frontplatte 2 zu fixieren, können die Stege 7 und 13 in der Nut 11 verklebt sein und ferner kann die Leiste 4 an dem Befestigungsabschnitt 12 verklebt sein, wobei hierfür in die Klebekammer 16 Klebstoff eingebracht wird.

In dem dargestellten Ausführungsbeispiel ist der Griffabschnitt 17 bügelförmig ausgebildet und weist zwei beabstandete Befestigungsabschnitte 12 auf, die jeweils in einer Aussparung 8 an der Leiste 4 aufgenommen sind. Es ist natürlich auch möglich, nur einen Befestigungsabschnitt 12 für einen Griff vorzusehen. Ferner können auch mehr als zwei Befestigungsabschnitte 12 an der Leiste 4 und der Frontplatte 2 fixiert werden. Der Griff kann knopfförmig, kugelförmig, leistenförmig oder in jeder anderen Geometrie ausgebildet sein und zudem aus einem unterschiedlichen Material bestehen wie die Leiste 4. Natürlich ist auch eine Herstellung aus dem gleichen Material möglich. Ferner kann die Oberflächenstruktur an das Möbel angepasst sein, je nachdem, welche Optik das Möbel besitzt.

Um eine mechanische Kopplung des Befestigungsabschnittes mit der Leiste zu erreichen, kann das Griffelelement 5 mit dem Befestigungsabschnitt 12 auch von vorne zwischen die Leiste 4 und die Stirnkante 10 eingeschoben werden. Dabei können an dem Befestigungsabschnitt 12 und der Leiste 4 Profilierungen, beispielsweise eine schwalbenschwanzförmige Führung oder eine Nut-Feder-Verbindung vorgesehen sein, die eine zusätzliche mechanische Kopplung bereitstellen.

In dem dargestellten Ausführungsbeispiel wird der Befestigungsabschnitt 12 zwischen die Stirnkante 10 und die Leiste 4 eingefügt. Es ist natürlich auch möglich, an der Leiste 4 mindestens eine Aufnahme auszubilden, in die ein oder mehrere Befestigungsabschnitte 12 des Griffelementes 5 eingefügt ist. An der Aufnahme kann dann der Griffabschnitt 12 mechanisch über Befestigungsmittel und/oder Verkleben fixiert werden, so dass auch eine Vormontage des Griffelementes 5 und der Leiste 4 vorgenommen werden kann.

### Bezugszeichenliste

- 1: Möbelfront
- 2: Frontplatte
- 3: Vorderseite
- 4: Leiste
- 5: Griffelement
- 6: Abschnitt
- 7: Steg
- 8: Aussparung
- 9: Profilierung
- 10: Stirnseite
- 11: Nut
- 12: Befestigungsabschnitt
- 13: Steg
- 14: Stufe
- 15: Leiste
- 16: Klebekammer
- 17: Griffabschnitt

## Patentansprüche

1. Frontplatte (2) für Möbel mit einem Griffelement (5), insbesondere für Küchen, mit einer Leiste (4), die an einer Stirnseite einer Frontplatte (2) festlegbar ist, und einem Griff der einen an einer Vorderseite der Frontplatte (2) hervorstehenden Griffabschnitt (17) und mindestens einen Befestigungsabschnitt (12) aufweist, wobei der mindestens eine Befestigungsabschnitt (12) an der Leiste (4) festgelegt ist, wobei an der Stirnseite (10) der Frontplatte (2) mindestens bereichsweise eine Nut (11) eingefräst ist, **dadurch gekennzeichnet, dass** ein Steg (7) der Leiste (4) und ein Steg (13) an dem Befestigungsabschnitt (12) in die Nut (11) eingefügt sind.

2. Frontplatte nach Anspruch 1, **dadurch gekennzeichnet, dass** der Befestigungsabschnitt (12) zwischen der Leiste (4) und der Stirnseite (10) der Frontplatte (2) angeordnet ist.

3. Frontplatte nach Anspruch 1 oder 2, **dadurch gekennzeichnet, dass** der Steg (7) der Leiste (4) und der Steg (13) des Befestigungsabschnittes (12) in der Nut (11) verklebt sind.

4. Frontplatte nach einem der Ansprüche 1 bis 3, **dadurch gekennzeichnet, dass** die Leiste einen plattenförmigen Abschnitt (6) und einen senkrecht hervorstehenden Steg (7) aufweist, an dem mindestens eine Aussparung (8) zum Einfügen des Befestigungsabschnittes ausgebildet ist.

5. Frontplatte nach einem der vorhergehenden Ansprüche, **dadurch gekennzeichnet, dass** der Befestigungsabschnitt (12) über eine Stufe (14) mit dem Griffabschnitt (17) verbunden ist und die Stufe (14) an einer Vorderseite der Leiste (4) anliegt.

6. Frontplatte nach einem der vorhergehenden Ansprüche, **dadurch gekennzeichnet, dass** der Griffabschnitt (17) bügelförmig ausgebildet ist und zwei Befestigungsabschnitte (12) vorgesehen sind.

7. Frontplatte nach einem der vorhergehenden Ansprüche, **dadurch gekennzeichnet, dass** das Griffelement (5) und die Leiste (4) aus unterschiedlichen Materialien hergestellt sind.

## Claims

1. A front panel (2) for a piece of furniture, comprising a handle element (5), especially for kitchens, comprising a strip (4) which can be fixed to a face end of a front panel (2), and a handle which comprises a handle section (17) protruding from a front side of the front panel (2) and at least one fastening section (12), wherein the at least one fastening section (12) is fixed to the strip (4), wherein a groove (11) is milled into the face end (10) of the front panel (2) at least in sections, **characterized in that** a web (7) of the strip (4) and a web (13) on the fastening section (12) are inserted into the groove (11).

2. A front panel according to claim 1, **characterized in that** the fastening section (12) is arranged between the strip (4) and the face end (10) of the front panel (2).

3. A front panel according to claim 1 or 2, **characterized in that** the web (7) of the strip (4) and the web (13) of the fastening section (12) are glued in the groove (11).

4. A front panel according to one of the claims 1 to 3, **characterized in that** the strip comprises a plate-shaped section (6) and a perpendicularly protruding web (7), on which at least one recess (8) is formed for inserting the fastening section.

5. A front panel according to one of the preceding claims, **characterized in that** the fastening section (12) is connected via a step (14) to the handle section (17), and the step (14) rests on a front side of the strip (4).

6. A front panel according to one of the preceding claims, **characterized in that** the handle section (17) is formed in a bow-shaped manner, and two fastening sections (12) are provided.

7. A front panel according to one of the preceding claims, **characterized in that** the handle element (5) and the strip (4) are made of different materials.

## Revendications

1. Panneau de façade (2) pour meubles avec un élément formant poignée (5), en particulier pour cuisines, avec un bandeau (4) qui peut être fixé sur une face frontale d'un panneau de façade (2) et avec une poignée qui présente une partie formant poignée (17) en saillie sur une face avant du panneau de façade (2) et au moins une partie de fixation (12), l'au moins une partie de fixation (12) étant fixée sur le bandeau (4), une gorge (11) étant fraisée au moins par endroits sur la face frontale (10) du panneau de façade (2), **caractérisé en ce qu'**une nervure (7) du bandeau (4) et une nervure (13) de la partie de fixation (12) sont introduites dans la gorge (11).

2. Panneau de façade selon la revendication 1, **caractérisé en ce que** la partie de fixation (12) est disposée entre le bandeau (4) et la face frontale (10) du panneau de façade (2).

3. Panneau de façade selon la revendication 1 ou 2, **caractérisé en ce que** la nervure (7) du bandeau (4) et la nervure (13) de la partie de fixation (12) sont collées dans la gorge (11).

4. Panneau de façade selon l'une des revendications 1 à 3, **caractérisé en ce que** le bandeau présente une partie en forme de plaque (6) et une nervure qui s'avance verticalement (7), sur laquelle est formée au moins une découpe (8) pour l'introduction de la partie de fixation.

5. Panneau de façade selon l'une des revendications précédentes, **caractérisé en ce que** la partie de fixation (12) est reliée par un gradin (14) à la partie formant poignée (17) et le gradin (14) repose sur la face avant du bandeau (4).

6. Panneau de façade selon l'une des revendications précédentes, **caractérisé en ce que** la partie formant poignée (17) est en forme d'étrier et deux parties de fixation (12) sont prévues.

7. Panneau de façade selon l'une des revendications précédentes, **caractérisé en ce que** l'élément formant poignée (5) et le bandeau (4) sont faits de matériaux différents.
